# EUROPÄISCHE PATENTSCHRIFT

(11) **EP 2 219 008 B1**
(45) Veröffentlichungstag und Bekanntmachung des Hinweises auf die Patenterteilung: **12.11.2014**
(21) Anmeldenummer: 10153174.7
(22) Anmeldetag: 10.02.2010
(51) Int. Cl.: F42B 5/145, F42B 5/155, F41A 23/20

(54) **Wurfsystem für Fahrzeuge**
Launcher system for vehicles
Système projecteur pour véhicules

(30) Priorität: 14.02.2009 DE 102009009082
(43) Veröffentlichungstag der Anmeldung: 18.08.2010
(73) Patentinhaber: Krauss-Maffei Wegmann GmbH & Co. KG, 80997 München (DE)
(72) Erfinder: Bertelt, Jürgen, 34134 Kassel (DE); Wassmuth, Hermann, 34289 Zierenberg (DE)
(74) Vertreter: Feder Walter Ebert

(56) Entgegenhaltungen:
- EP-A1- 0 362 523
- EP-A1- 0 525 304
- EP-A1- 1 557 634
- US-A1- 2005 011 348
- US-A1- 2006 027 082

## Beschreibung

Die Erfindung betrifft ein Wirkmittelwurfsystem zum Abschuss nicht-letaler Wirkmittel von einem Fahrzeug, insbesondere einem Polizei- oder Militärfahrzeug mit den Merkmalen aus dem Oberbegriff des Patentanspruchs 1.

Es ist bekannt, an militärischen Fahrzeugen Wurfanlagen für Nebelkerzen und dergleichen anzuordnen, bei denen Wurfkörper mittels einer Treibladung aus einem Wurfbecher heraus abschießbar sind. Derartige Wurfanlagen sind zum Beispiel in DE 2420862 A1, DE 3706213 A1 und EP 1 128 152 A2 beschrieben. Bei diesen bekannten Wurfanlagen werden Wurfkörper mit relativ großem Kaliber verwendet, die mittels einer elektrischen Zündung abgefeuert werden.

Die Erfindung geht aus von an sich bekannten nicht-letalen Wirkmitteln, die beispielsweise als 40 mm - Nebelpatronen oder 40 mm - Reizstoffpatronen vorliegen und mittels eines mechanischen Schlagbolzens gezündet werden.

Durch das geänderte Einsatzprofil der Bundeswehr und ihrer Partner hat sich das Spektrum der verwendeten Fahrzeuge sowie die Bewaffnung und das benötigte Schutzniveau verändert. Es werden in steigendem Umfang kleine und leichte Fahrzeuge eingesetzt.

Aus der US 2005/0 011 348 A1 ist ein militärisches Kettenfahrzeug bekannt, welches mit einem Wirkmittelwurfsystem zum Abschuss nicht-letaler Wirkmittel ausgerüstet ist. Das Wurfsystem weist eine Halterungsvorrichtung auf, an welcher ein um eine horizontale Schwenkachse schwenkbarer Werferarm angelenkt ist, der eine Abschussvorrichtung trägt. Über den Werferarm kann die Abschussvorrichtung aus einer in Richtung zum Fahrzeug hin abgesenkten Ruhestellung in eine aufgerichtete Abschuss-Stellung geschwenkt werden.

Zwar kann dieses Fahrzeug durch die Besatzung aus dem Inneren des Fahrzeugs heraus fernbedient werden, zum Nachladen von Wirkmittelpatronen ist es jedoch erforderlich, dass die Besatzungsmitglieder das geschützte Innere des Fahrzeugs verlassen, um die Wirkmittelpatronen manuell der Abschussvorrichtung zuzuführen. Das Nachladen geht daher mit einer erhöhten Gefährdung der Besatzung einher.

Der Erfindung liegt die Aufgabe zugrunde, ein Wirkmittelwurfsystem zum Abschuss nicht-letaler Wirkmittel mit den Merkmalen aus dem Oberbegriff des Patentanspruchs 1 so auszugestalten, dass die Gefährdung der Besatzung reduziert ist.

Die Lösung dieser Aufgabe geschieht erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Ein Grundgedanke der Erfindung besteht darin, die Halterungsvorrichtung, über welche ein oder mehrere Abschussvorrichtungen am Fahrzeug angeordnet sind, mit einem schwenkbaren Werferarm zu versehen, an dem die Abschussvorrichtungen befestigt sind. Der Werferarm kann aus einer in Richtung zum Fahrzeug hin abgesenkten Ruhestellung, in der auch das Beladen der Abschuss-vorrichtungen mit Wirkmittelpatronen durchgeführt werden kann, in eine aufgerichtete Abschuss-Stellung hochgeschwenkt werden. Wie weiter unten anhand von Ausführungsbeispielen näher erläutert, kann das System sehr kompakt und platzsparend aufgebaut werden und beispielsweise auf dem Dach eines Fahrzeugs angeordnet sein. Es ist sehr rasch einsatzfähig, unter Schutz nachladbar und gestattet je nach der speziellen Ausbildung sehr unterschiedliche Anwendungsarten. So können beispielsweise je nach Ausbildung und Ausrichtung der Abschussvorrichtungen die Wirkmittel beispielsweise zur Erzeugung von Nebel gefächert oder beim Abschuss von Reizstoffen zielgerichtet abgefeuert werden. Es sind Einzelschüsse oder auch Salvenschüsse möglich. Bei besonders vorteilhaften Ausführungsformen des erfindungsgemässen Wirkmittelwurfsystems ist eine Magazinbox im Schwenkbereich des Werferarms angeordnet, aus der in der Ruhestellung des Werferarms diesem vollautomatisch neue Wirkmittelpatronen zugeführt werden können.

Im folgenden werden anhand der beigefügten Zeichnungen Ausführungsbeispiele für das Wirkmittelwurfsystem nach der Erfindung näher erläutert.
In den Zeichnungen zeigen:
- Fig. 1: In perspektivischer, schematischer Darstellung ein militärisches Kraftfahrzeug mit einem Wirkmittelwurfsystem;
- Fig. 2: in perspektivischer, leicht vergrößerter Darstellung das Wirkmittelwurfsystem des Fahrzeugs nach Fig. 1 in der Ruhestellung des Werferarms;
- Fig. 3: in einer Darstellung analog Fig. 2 das Wirkmittelwurfsystem in der Abschuss-Stellung des Werferarms;
- Fig. 4: eine schematisierte Längsschnittdarstellung durch das Wirkmittelwurfsystem nach Fig. 2;
- Fig. 5: in einer Darstellung analog Fig. 4 das Wirkmittelwurfsystem nach Fig. 3;
- Fig. 6: das Wirkmittelwurfsystem nach Fig. 5 in einer Draufsicht;
- Fig. 7: in einer Darstellung analog Fig. 6 das Wirkmittelwurfsystem in einer Abwurfstellung des Werferarms;
- Fig. 8: in einer Teildarstellung eine andere Ausführungsform des Wirkmittelwurfsystems in Ruhestellung des Werferarms;
- Fig. 9: in einer Darstellung analog Fig. 8 das Wirkmittelwurfsystem in der Abschuss-Stellung des Werferarms;
- Fig. 10: in perspektivischer, vergrößerter Darstellung die Haltevorrichtung des Werferarms des Wirkmittelwurfsystems nach den Figuren 1 bis 7;
- Fig. 10 A: in gegenüber Fig. 10 noch einmal vergrößerter Teildarstellung eine Schlagbolzenzündvorrichtung;
- Fig. 10 B: in einer Darstellung analog Fig. 10A einen Munitionserkennungssensor;
- Fig. 11: in einer Darstellung analog Fig. 1 ein militärisches Kraftfahrzeug mit einer anderen Ausführungsform des Wirkmittelwurfsystems in Ruhestellung des Werferarms;
- Fig. 11 A: in einer Teildarstellung analog Fig. 11 das Wirkmittelwurfsystem nach Fig. 11 in Abschuss-Stellung des Werferarms;
- Fig. 12: in gegenüber Fig. 11 vergrößerter Darstellung das Wirkmittelwurfsystem gemäß Fig. 11;
- Fig. 13: in einer Darstellung analog Fig. 12 das Wirkmittelwurfsystem nach Fig. 11 A;
- Fig. 14: in perspektivischer Darstellung eine erste Ausführungsform eines Ladestreifens für das Wirkmittelwurfsystem nach den Figuren 1 bis 10;
- Fig. 15: in einer Darstellung analog Fig. 14 eine gefächerte Ausführungsform des Ladestreifens;
- Fig. 16: ein Bediengerät für das Wirkmittelwurfsystem nach Figuren 1 bis 13;
- Fig. 17: in perspektivischer, explodierter Darstellung eine als Wurfmodul ausgebildete Abschussvorrichtung;
- Fig. 18: das Wurfmodul nach Fig. 17 im zusammengebauten Zustand;
- Fig. 19: in explodierter Darstellung ein Aufnahmelager zur Halterung des Wurfmoduls nach Figuren 17 und 18;
- Fig. 20: in einer Darstellung analog Fig. 18 Wurfmodul und Aufnahmelager im zusammengebauten Zustand;
- Fig. 21: einen Grundrahmen zur Befestigung von Wurfmodulen nach Fig. 20;
- Fig. 22: den Grundrahmen nach Fig. 21 mit einem Rahmenteil;
- Fig. 23: den Grundrahmen nach Fig. 21 mit daran befestigten Wurfmodulen nach Fig. 20;
- Fig. 24: eine andere Ausführungsform des Grundrahmens mit Wurfmodulen.

Fig. 1 zeigt ein militärisches Kraftfahrzeug F1, auf dessen Dach ein in Fig. 1 mit WWS gekennzeichnetes Wirkmittelwurfsystem angeordnet ist. Den Figuren 2 bis 7 ist der nähere Aufbau dieser Ausführungsform des Wirkmittelwurfsystems zu entnehmen.

Das System besitzt einen um eine horizontale Schwenkachse 1.2 (Fig. 4) schwenkbaren Werferarm 1, der über eine Halterungsvorrichtung 1.1 an der Dachplatte des Fahrzeugs F1 angeordnet ist. Am äußeren freien Ende des Werferarms 1 befindet sich ein Halteelement 1.3, an dem in weiter unten näher erläuterter Weise Abschussvorrichtungen 2 befestigt sind.

Im Bereich des Werferarms 1 ist weiterhin eine Magazinbox 4 angeordnet. Der Werferarm 1 ist aus einer in Fig. 2 dargestellten Ruhestellung um die Schwenkachse 1.2 in eine in Fig. 3 dargestellte Abschuss-Stellung schwenkbar. In der Ruhestellung ist der Werferarm 1 in Richtung auf das Fahrzeug herabgeschwenkt und befindet sich derart oberhalb der Magazinbox 4, dass das Halteelement 1.3 für die Abschussvorrichtungen 2 oberhalb einer Ausgabeöffnung 4.1 der Magazinbox 4 liegt. In dieser Stellung wird der Werferarm 1 aufmunitioniert, das heißt es werden Abschussvorrichtungen 2, welche Wirkmittelpatronen 5 enthalten, an dem Halteelement 1.3 befestigt. Die Abschussvorrichtungen 2 sind in weiter unten erläuterter Weise in einen Ladestreifen 3 integriert, so dass beim Laden jeweils ein Ladestreifen 3 mit den Abschussvorrichtungen 2 und den Wirkmittelpatronen 5 automatisch in das Halteelement 1.3 eingeschoben und dort befestigt werden kann, wobei die Vorrichtungen zum Einschieben und Befestigen der Ladestreifen nicht eigens dargestellt sind. Der Werferarm wird dann mit dem Ladestreifen 3 in die Abschuss-Stellung gemäß Fig. 3 und 5 hochgeschwenkt und es erfolgt der Abschuss (Pfeilrichtung S). Nach dem Abschuss kann der Werferarm 1 um eine zur horizontalen Schwenkachse 1.2 senkrechte Drehachse 1.4 (Fig. 5) in Pfeilrichtung A (Fig. 6) in eine in Fig. 7 dargestellte Abwurfstellung verdreht werden, in welcher der Ladestreifen 3 in Pfeilrichtung W abgeworfen wird. Beim Absenken des Werferarms 1 auf die Ausgabeöffnung 4.1 wird gleichzeitig innerhalb der Magazinbox 4 ein weiterer Ladestreifen 3' mit Wirkmittelpatronen 5' (Fig. 5) in Pfeilrichtung N nach vorne unter die Ausgabeöffnung 4.1 geschoben. Die Ausgabeöffnung 4.1 ist mittels eines Deckels 4.2 verschließbar.

Die Figuren 8 und 9 zeigen eine weitere Ausführungsform eines Wirkmittelwurfsystems, bei dem eine Magazinbox 14 nicht auf der Dachplatte, sondern an einer Seitenwand eines nur andeutungsweise dargestellten Fahrzeugs F2 angeordnet ist. In dieser Magazinbox 14 werden die Ladestreifen 13 mit Abschussvorrichtungen 12 und Wirkmittelpatronen 15 vertikal übereinander angeordnet und es kann immer der oberste Ladestreifen 13 an dem Halteelement 11.3 des Werferarms 11 befestigt werden. Der Werferarm 11 ist über die Halterungsvorrichtung 11.1 mit dem Fahrzeug verbunden und kann in der bereits beschriebenen Weise aus einer in Fig. 8 dargestellten Ruhestellung in die in Fig. 9 dargestellte Abschuss-Stellung verschwenkt werden. Nach dem Abschuss und dem Abwurf des verbrauchten Ladestreifens in der oben beschriebenen Weise wird der nächste Ladestreifen nach oben geführt und an dem Halteelement 11.3 befestigt.

Fig. 10 zeigt in etwas genauerer Darstellung die Ausbildung des Halteelements 1.3 für die Ladestreifen 3. In dem Halteelement 1.3 befinden sich jeweils an Stellen, die dem Boden der Wirkmittelpatronen 5 gegenüberliegen, eine Schlagbolzenzündvorrichtung 6 und ein Munitionserkennungssensor 7. Die Betätigung der Schlagbolzenzündvorrichtung kann von einem Bediengerät 9 aus erfolgen, das in Fig. 16 schematisch dargestellt ist und innerhalb des Fahrzeugs angeordnet ist. An diesem Bediengerät 9 befinden sich auch Anzeigevorrichtungen für die Signale des Munitionserkennungssensors 7.
Die Schwenk- und Drehbewegungen des Werferarms 1 beziehungsweise 11 erfolgen durch elektrische Antriebsmotoren einer Antriebs- und Steuervorrichtung, die in nicht dargestellter Weise in die Halterungsvorrichtung 1.1 integriert ist. Die Bewegungen der Ladestreifen 3 beziehungsweise 13 in den Magazinboxen 4 beziehungsweise 14 erfolgen durch nicht dargestellte Vorschubeinrichtungen.

Bei den oben dargestellten Ausführungsformen des Wirkmittelwurfsystems können die als flaches, plattenförmiges Bauelement mit Einstecköffnungen für Wirkmittelpatronen ausgebildeten Ladestreifen 3 beziehungsweise 13 mit den als einstückig angeformte Abschussrohre 2 ausgebildeten Abschussvorrichtungen in sehr einfacher Weise ausgestaltet sein. Wie in Fig. 14 dargestellt, kann der Ladestreifen aus einem Verbrauchsmaterial beispielsweise Recycling-Kunststoff bestehen und nach der Nutzung entsorgt werden. Die Ladestreifen mit den Abschussrohren können in unterschiedlicher Weise ausgebildet sein. Bei der Ausführungsform nach Fig. 14 liegen die Achsen der Abschussrohre 2 parallel zueinander. Dies bedeutet, dass aus ihnen gezielte Einzelschüsse abgegeben werden können.
Bei der Ausführungsform nach Fig. 15 ist der Ladestreifen 3" gekrümmt ausgebildet, was zur Folge hat, dass die Abschussrohre 2" am Ladestreifen 3" derart angeordnet sind, dass ihre Achsen vorgegebene Winkel miteinander einschließen. Mit einem solchen Ladestreifen ist es möglich, eine Salve abzuschießen, bei der mit den ausgebrachten Mitteln eine Flächenwirkung erzielt wird. Die Abschussrohre 2" können in ihrer Lage durch zwischen ihnen angeordnete Halterungen 8 stabilisiert sein.

Die Figuren 11 bis 13 zeigen eine Variante der Ausführungsform nach den Figuren 1 bis 3 mit schwenkbarem Werferarm.
Auf dem Fahrzeug F3 ist über eine Halterungsvorrichtung 21.1 ein Werferarm 21 angeordnet, der in ähnlicher Weise verschwenkbar und verdrehbar ist wie anhand von Fig. 1 bis 3 beschrieben. An seinem
äußeren Ende besitzt er ein Halteelement 21.3 zur Aufnahme von Ladestreifen 23 mit Abschussvorrichtungen 22. Die Magazinbox 24 ist als Doppelmagazin ausgebildet mit zwei Fächern 24.1 und 24.2, aus denen durch Verschwenken und Verdrehen des Werferarms 21 die Ladestreifen 23 zum Nachladen entnommen werden. In diesem Falle können die in den beiden Fächern 24.1 und 24.2 der Magazinbox 24 magazinierten Ladestreifen 23 Wirkmittelpatronen unterschiedlicher Art enthalten und je nach Bedarf wird beim Nachladen eines der beiden Fächer ausgewählt.

Die Figuren 17 bis 24 beziehen sich auf eine Ausführungsform des oben beschriebenen Wirkmittelwurfsystems, bei dem die Abschussvorrichtungen etwas anders aufgebaut und angeordnet sind als beispielsweise bei der Ausführungsform nach den Figuren 14 und 15. Jede Abschussvorrichtung ist aus zwei Bauelementen aufgebaut, nämlich einem Abschussrohr 16 und einem Aufnahmelager 17. Das Abschussrohr 16 wird in das Aufnahmelager 17 eingesteckt und mittels eines Bajonettverschlusses 16.1 - 17.1 befestigt. Das Aufnahmelager 17 wird dann zusammen mit dem Abschussrohr 16 in eine Abfeuereinrichtung 18 eingeschoben und mittels einer Nut-Federverbindung 17.2 - 18.1 in der Abfeuereinrichtung festgehalten. Die Abfeuereinrichtung 18 enthält bei dieser Ausführungsform die bereits oben erwähnte Schlagbolzenzündvorrichtung 19 mit elektrischen Zuleitungen 19.1 sowie den ebenfalls bereits erwähnten Munitionserkennungssensor 20 mit elektrischer Leitung 20.1. Das so ausgebildete Wurfmodul ist in Fig. 20 dargestellt.

Fig. 21 zeigt einen Grundrahmen 25, an dem über Halterungselemente 26 die in Fig. 20 dargestellten Wurfmodule mit Schraubverbindungen befestigt und zu einem Ladestreifen konfektioniert werden, wie in Fig. 23 dargestellt. Der Grundrahmen 25 wird mit einem Deckel 27 verschlossen und kann dann am Halteelement eines Werferarms, wie oben beschrieben, befestigt werden. Grundsätzlich können aber diese Wurfmodule auch an anderen Abschusseinrichtungen, also beispielsweise über entsprechende Adapter an einer Waffenstation angeordnet werden.

Fig. 24 zeigt eine andere Anordnungsart der Wurfmodule in zwei Reihen übereinander an einem Grundrahmen 25', auf dem die Abfeuereinrichtungen 18' mit den Aufnahmelagern 17' befestigt sind. Die Abschussrohre 16' sind bei dieser Ausführungsform analog der Ausführungsform nach Fig. 15 fächerförmig angeordnet.

## Patentansprüche

1. Wirkmittelwurfsystem zum Abschuss nicht-letaler Wirkmittel von einem Fahrzeug, insbesondere einem Polizei- oder Militärfahrzeug, mit mindestens einer über eine Halterungsvorrichtung mit dem Fahrzeug verbundenen Abschussvorrichtung, wobei die Abschussvorrichtung, für mittels Schlagbolzen zündbare Wirkmittelpatronen am äußeren Ende eines um mindestens eine horizontale Schwenkachse (1.2) schwenkbaren Werferarms (1, 11, 21) angeordnet ist, der über die Halterungsvorrichtung (1.1) mit dem Fahrzeug (F1, F2, F3) verbunden ist und der aus einer in Richtung zum Fahrzeug hin abgesenkten Ruhestellung in eine aufgerichtete Abschuss-Stellung schwenkbar ist,
**dadurch gekennzeichnet, dass** in der Ruhestellung dem Werferarm vollautomatisch in einem Ladevorgang Wirkmittelpatronen zuführbar sind.

2. Wurfsystem nach Anspruch 1, **dadurch gekennzeichnet, dass** der Werferarm (1, 11, 21) mittels eines aus dem Inneren des Fahrzeugs heraus ansteuerbaren Antriebsmotors aus der Ruhestellung in die Abschuss-Stellung und zurück verschwenkbar ist.

3. Wurfsystem nach Anspruch 1 oder 2, **gekennzeichnet durch** eine am Fahrzeug (F1, F2, F3) im Schwenkbereich des Werferarms (1, 11, 21) angeordnete Magazinbox(4, 14, 24), aus der in der Ruhestellung des Werferarms diesem vollautomatisch in einem Ladevorgang Wirkmittelpatronen zuführbar sind.

4. Wurfsystem nach Anspruch 3, **dadurch gekennzeichnet, dass** in der Magazinbox (4, 14, 24) die Wirkmittelpatronen (5, 15) jeweils in Ladestreifen (3) angeordnet sind und beim Ladevorgang am Werferarm (1, 11, 21) austauschbar angeordnete leere Ladestreifen gegen mit Wirkmittelpatronen versehene Ladestreifen ausgetauscht werden.

5. Wurfsystem nach Anspruch 4, **dadurch gekennzeichnet, dass** jeweils mehrere Wirkmittelpatronen (5, 15) in einem gemeinsamen Ladestreifen (3) befestigt sind und der Werferarm (1) ein Halteelement (1.3) zur austauschbaren Befestigung mindestens eines Ladestreifens (3) aufweist, wobei in der Magazinbox(4) jeweils mehrere Ladestreifen (3, 3') mit Wurfbechern (2, 2') und Wirkmittelpatronen (5, 5') magazinierbar sind.

6. Wurfsystem nach Anspruch 5, **dadurch gekennzeichnet, dass** der Ladestreifen (3) als flaches, plattenförmiges Bauelement mit Einstecköffnungen für Wirkmittelpatronen (5, 5') ausgebildet ist.

7. Wurfsystem nach einem der Ansprüche 5 oder 6, **dadurch gekennzeichnet, dass** der Ladestreifen (3) aus Kunststoffmaterial besteht.

8. Wurfsystem nach Anspruch 6 oder 7, **dadurch gekennzeichnet, dass** am Ladestreifen (3) in Abschussrichtung ausgerichtete, jeweils die Einstecköffnungen umgebende Abschussrohre (2) angeordnet sind, die insbesondere einstückig mit dem Ladestreifen (3) verbunden sind.

9. Wurfsystem nach einem der Ansprüche 5 bis 8, **dadurch gekennzeichnet, dass** die Wirkmittelpatronen eines Ladestreifens (3") derart angeordnet sind, dass ihre Achsen vorgegebene Winkel einschließen, wobei insbesondere zur Bildung der Winkel zwischen den Achsen der Wirkmittelpatronen der Ladestreifen (3") eine vorgegebene Krümmung aufweist.

10. Wurfsystem nach einem der Ansprüche 5 bis 9, **dadurch gekennzeichnet, dass** im Halteelement (1.3) für die Ladestreifen (3) jeweils in den Bereichen der am Ladestreifen befestigten Wirkmittelpatronen eine aus dem Inneren des Fahrzeugs (F1) heraus ansteuerbare Schlagbolzenzündvorrichtung (6) sowie ein Munitionserkennungssensor (7) angeordnet sind.

11. Wurfsystem nach einem der Ansprüche 1 bis 10, **dadurch gekennzeichnet, dass** der Werferarm (1, 11, 21) eine weitere zur horizontalen Schwenkachse (1.2) senkrecht stehende Drehachse (1.4) aufweist und durch eine Drehung und eine Schwenkung um beide Achsen aus einer Ruhe- beziehungsweise Ladestellung in eine Abschuss-Stellung und eine Abwurfstellung, in welcher ein Ladestreifen (3) abwerfbar ist, bringbar ist.

12. Wurfsystem nach Anspruch 3 und gegebenenfalls einem der Ansprüche 4 bis 11, **dadurch gekennzeichnet, dass** in der Magazinbox (4, 14, 24) die Wirkmittelpatronen (5, 15) bzw. Ladestreifen (3, 13, 23) in Reihen nebeneinander oder übereinander angeordnet sind und eine Vorschubeinrichtung vorgesehen ist, durch welche nach dem Entnehmen einer Wirkmittelpatrone oder eines Ladestreifens durch eine Ausgabeöffnung (4.1) eine weitere Wirkmittelpatrone beziehungsweise ein weiterer Ladestreifen vor die Ausgabeöffnung (4.1) geführt wird.

13. Wurfsystem nach einem der Ansprüche 1 bis 5, **dadurch gekennzeichnet, dass** jede Abschussvorrichtung aus zwei Bauelementen aufgebaut ist, nämlich einem Abschussrohr (16) und einem Aufnahmelager (17), wobei das Abschussrohr (16) lösbar in das Aufnahmelager (17) eingesetzt ist und das Aufnahmelager (17) zur Bildung eines Wurfmoduls lösbar in eine eine Schlagbolzenzündvorrichtung (19) und einen Munitionserkennungssensor (20) enthaltende Abfeuereinrichtung (18) eingesetzt ist, welche mit einem an der Halterungsvorrichtung angeordneten Grundrahmen (25) zur Aufnahme mehrerer Wurfmodule verbunden ist, wobei insbesondere das Abschussrohr (16) in das Aufnahmelager (17) in axialer Richtung eingesteckt und insbesondere mittels Bajonettverschluss (16.1 - 17.1) befestigt ist.

14. Wurfsystem nach Anspruch 13, **dadurch gekennzeichnet, dass** die Wirkmittelpatronen durch das mit einer Durchgangsöffnung versehene Aufnahmelager (17) hindurch in das Abschussrohr (16) einsteckbar sind.

15. Wurfsystem nach einem der Ansprüche 13 oder 14, **dadurch gekennzeichnet, dass** die Schlagbolzenzündvorrichtung (19) sowie der Munitionserkennungssensor (20) über elektrische Zuleitungen (19.1, 20.1) mit einem im Inneren des Fahrzeugs (F1, F2, F3) angeordneten Bedien- und Anzeigegerät (9) verbunden sind.

## Claims

1. Weapon launcher system for discharging non-lethal weapons from a vehicle, in particular a police or military vehicle, having at least one discharging device connected to the vehicle via a mounting device, the discharging device for weapon cartridges ignitable by means of striking pins being arranged at the outer end of a launcher arm (1, 11, 21) which is pivotable about at least a horizontal pivot axis (1.2), is connected to the vehicle (F1, F2, F3) via the mounting device (1.1) and is pivotable from a rest position, lowered in a direction towards the vehicle, into an upright discharging position,
**characterised in that** weapon cartridges are feedable fully automatically in a loading operation to the launcher arm in the rest position.

2. Launcher system according to Claim 1, **characterised in that** the launcher arm (1, 11, 21) is pivotable from the rest position into the discharging position and back by means of a drive motor controllable from the inside of the vehicle.

3. Launcher system according to Claim 1 or 2, **characterised by** a magazine box (4, 14, 24) which is arranged on the vehicle (F1, F2, F3) in the pivoting range of the launcher arm (1, 11, 21) and from which weapon cartridges are feedable fully automatically in a loading operation to the launcher arm in the rest position thereof.

4. Launcher system according to Claim 3, **characterised in that** the weapon cartridges (5, 15) are arranged in each case in loading strips (3) in the magazine box (4, 14, 24) and during the loading operation empty loading strips exchangeably arranged on the launcher arm (1, 11, 21) are exchanged for loading strips provided with weapon cartridges.

5. Launcher system according to Claim 4, **characterised in that** in each case a plurality of weapon cartridges (5, 15) are fastened in a common loading strip (3) and the launcher arm (1) has a holding element (1.3) for exchangeable fastening of at least one loading strip (3), in each case a plurality of loading strips (3, 3') having launching cups (2, 2') and weapon cartridges (5, 5') being storable in the magazine box (4).

6. Launcher system according to Claim 5, **characterised in that** the loading strip (3) is formed as a flat, plate-shaped component with insertion openings for weapon cartridges (5, 5').

7. Launcher system according to one of Claims 5 or 6, **characterised in that** the loading strip (3) is composed of plastics material.

8. Launcher system according to Claim 6 or 7, **characterised in that** on the loading strip (3) there are arranged discharging tubes (2) which are oriented in the discharging direction, in each case surround the insertion openings and are connected, in particular in one piece, to the loading strip (3).

9. Launcher system according to one of Claims 5 to 8, **characterised in that** the weapon cartridges of a loading strip (3") are arranged in such a manner that their axes enclose preset angles, the loading strip (3") having a preset curvature in particular for forming the angles between the axes of the weapon cartridges.

10. Launcher system according to one of Claims 5 to 9, **characterised in that** a striking pin igniting device (6) and a munition detection sensor (7), which are controllable from the inside of the vehicle (F1), are arranged in the holding element (1.3) for the loading strips (3) in each case in the regions of the weapon cartridges fastened to the loading strip.

11. Launcher system according to one of Claims 1 to 10, **characterised in that** the launcher arm (1, 11, 21) has a further rotation axis (1.4) situated perpendicularly to the horizontal pivot axis (1.2) and is movable, by a rotation and a pivoting about both axes, from a rest or loading position into a discharging position and a discarding position, in which a loading strip (3) is discardable.

12. Launcher system according to Claim 3 and optionally one of Claims 4 to 11, **characterised in that** the weapon cartridges (5, 15) or loading strips (3, 13, 23) are arranged in rows beside one another or above one another in the magazine box (4, 14, 24) and a feed device is provided, by which, after a weapon cartridge or a loading strip has been removed through an outlet opening (4.1), a further weapon cartridge or a further loading strip is guided in front of the outlet opening (4.1).

13. Launcher system according to one of Claims 1 to 5, **characterised in that** each discharging device is constructed from two components, namely a discharging tube (16) and a receiving support (17), the discharging tube (16) being detachably inserted into the receiving support (17) and, to form a launching module, the receiving support (17) being detachably inserted into firing device (18) which contains a striking pin igniting device (19) and a munition detection sensor (20) and which is connected to a base frame (25) arranged on the mounting device and serving to receive a plurality of launching modules, the discharging tube (16) in particular being inserted into the receiving support (17) in the axial direction and in particular being fastened by means of bayonet fastening (16.1 - 17.1).

14. Launcher system according to Claim 13, **characterised in that** the weapon cartridges are insertable through the receiving support (17), provided with a through-opening, into the discharging tube (16).

15. Launcher system according to one of Claims 13 or 14, **characterised in that** the striking pin igniting device (19) and the munition detection sensor (20) are connected via electric supply lines (19.1, 20.1) to a control and indicating unit (9) arranged in the inside of the vehicle (F1, F2, F3).

## Revendications

1. Système lanceur d'agent actif destiné à lancer des agents actifs non létaux d'un véhicule, en particulier d'un véhicule militaire ou policier, avec au moins un dispositif de lancement relié par un dispositif de support au véhicule, dans lequel le dispositif de lancement pour des cartouches d'agent actif amorçables à l'aide d'un percuteur est disposé sur l'extrémité extérieure d'un bras lanceur (1, 11, 21) pouvant pivoter autour d'au moins un axe de pivotement (1.2) horizontal, lequel est relié par le dispositif de support (1.1) au véhicule (F1, F2, F3) et peut être pivoté d'une position de repos abaissée en direction du véhicule à une position de lancement relevée,
**caractérisé en ce que** des cartouches d'agent actif peuvent être amenées dans la position de repos au bras lanceur de manière entièrement automatique dans un processus de chargement.

2. Système lanceur selon la revendication 1, **caractérisé en ce que** le bras lanceur (1, 11, 21) peut être pivoté à l'aide d'un moteur d'entraînement pouvant être commandé depuis l'intérieur du véhicule de la position de repos à la position de lancement et inversement.

3. Système lanceur selon la revendication 1 ou 2, **caractérisé par** un compartiment de magasin (4, 14, 24) disposé sur le véhicule (F1, F2, F3) dans la zone de pivotement du bras lanceur (1, 11, 21), duquel des cartouches d'agent actif peuvent être amenées dans la position de repos du bras lanceur à celui-ci de manière entièrement automatique dans un processus de chargement.

4. Système lanceur selon la revendication 3, **caractérisé en ce que** les cartouches d'agent actif (5, 15) sont disposées respectivement dans des lames-chargeur (3) dans le compartiment de magasin (4, 14, 24) et des lames-chargeur vides disposées de manière interchangeable lors du processus de chargement sur le bras lanceur (1, 11, 21) sont remplacées par des lames-chargeur pourvues de cartouches d'agent actif.

5. Système lanceur selon la revendication 4, **caractérisé en ce que** respectivement plusieurs cartouches d'agent actif (5, 15) sont fixées dans une lame-chargeur (3) commune et le bras lanceur (1) présente un élément de retenue (1.3) pour la fixation interchangeable au moins d'une lame-chargeur (3), dans lequel respectivement plusieurs lames-chargeur (3, 3') avec des godets de projection (2, 2') et des cartouches d'agent actif (5, 5') peuvent être emmagasinées dans le compartiment de magasin (4).

6. Système lanceur selon la revendication 5, **caractérisé en ce que** la lame-chargeur (3) est réalisée sous la forme un élément de construction plat en forme de plaque avec des ouvertures d'enfichage pour des cartouches d'agent actif (5, 5').

7. Système lanceur selon l'une quelconque des revendications 5 ou 6, **caractérisé en ce que** la lame-chargeur (3) se compose de matériau plastique.

8. Système lanceur selon la revendication 6 ou 7, **caractérisé en ce que** des tubes de lancement (2) entourant respectivement les ouvertures d'enfichage, orientés dans le sens du lancement sont disposés sur la lame-chargeur (3), lesquels tubes sont reliés en particulier d'un seul tenant à la lame-chargeur (3).

9. Système lanceur selon l'une quelconque des revendications 5 à 8, **caractérisé en ce que** les cartouches d'agent actif d'une lame-chargeur (3") sont disposées de telle manière que leurs axes forment des angles prescrits, la lame-chargeur (3") présentant une courbure prescrite en particulier pour la formation des angles entre les axes des cartouches d'agent actif.

10. Système lanceur selon l'une quelconque des revendications 5 à 9, **caractérisé en ce qu'**un dispositif d'allumage par percuteur (6) pouvant être commandé depuis l'intérieur du véhicule (F1) ainsi qu'un capteur de détection de munition (7) sont disposés dans l'élément de retenue (1.3) pour les lames-chargeur (3) respectivement dans les zones des cartouches d'agent actif fixées sur la lame-chargeur.

11. Système lanceur selon l'une quelconque des revendications 1 à 10, **caractérisé en ce que** le bras lanceur (1, 11, 21) présente un autre axe de rotation (1.4) se trouvant perpendiculaire à l'axe de pivotement (1.2) horizontal et peut être amené par une rotation et un pivotement autour des deux axes d'une position de repos ou de chargement dans une position de lancement et une position de déchargement, dans laquelle une lame-chargeur (3) peut être déchargée.

12. Système lanceur selon la revendication 3 et éventuellement l'une quelconque des revendications 4 à 11, **caractérisé en ce que** les cartouches d'agent actif (5, 15) ou lames-chargeur (3, 13, 23) sont disposées en rangées les unes à côté des autres ou les unes au-dessus des autres dans le compartiment de magasin (4, 14, 24) et un dispositif d'avance est prévu, par lequel une autre cartouche d'agent actif ou une autre lame-chargeur est guidée devant l'ouverture de sortie (4.1) après le retrait d'une cartouche d'agent actif ou d'une lame-chargeur par une ouverture de sortie(4.1).

13. Système lanceur selon l'une quelconque des revendications 1 à 5, **caractérisé en ce que** chaque dispositif de lancement est constitué de deux éléments de construction, à savoir un tube de lancement (16) et un palier de réception (17), le tube de lancement (16) étant inséré de manière détachable dans le palier de réception (17) et le palier de réception (17) étant inséré pour la formation d'un module lanceur de manière détachable dans un dispositif de tir (18) contenant un dispositif d'allumage par percuteur (19) et un capteur de détection de munition (20), lequel dispositif de tir est relié à un cadre de base (25) disposé sur le dispositif de support pour la réception de plusieurs modules lanceurs, dans lequel en particulier le tube de lancement (16) est enfiché dans le palier de réception (17) dans le sens axial et est fixé en particulier à l'aide d'une fermeture à baïonnette (16.1-17.1).

14. Système lanceur selon la revendication 13, **caractérisé en ce que** les cartouches d'agent actif sont enfichables par le palier de réception (17) pourvu d'une ouverture de passage dans le tube de lancement (16).

15. Système lanceur selon l'une quelconque des revendications 13 ou 14, **caractérisé en ce que** le dispositif d'allumage par percuteur (19) ainsi que le capteur de détection de munition (20) sont reliés par des câbles d'alimentation (19.1, 20.1) électriques à un appareil de commande et d'affichage (9) disposé à l'intérieur du véhicule (F1, F2, F3).
